# EUROPÄISCHE PATENTSCHRIFT

(11) **EP 1 761 689 B1**
(45) Veröffentlichungstag und Bekanntmachung des Hinweises auf die Patenterteilung: **30.11.2011**
(21) Anmeldenummer: 05739627.7
(22) Anmeldetag: 15.04.2005
(51) Int. Cl.: F01M 13/02, F02B 75/24

(54) **BRENNKRAFTMASCHINE MIT DRUCKUMLAUFSCHMIERUNG NACH DEM TROCKENSUMPFPRINZIP**
INTERNAL COMBUSTION ENGINE WITH LUBRICATION BY CIRCULATION OF OIL UNDER PRESSURE ACCORDING TO THE DRY SUMP PRINCIPLE
MOTEUR A COMBUSTION INTERNE A LUBRIFICATION PAR CIRCULATION FORCEE SELON LE PRINCIPE DE LA LUBRIFICATION A CARTER SEC

(30) Priorität: 23.06.2004 DE 102004030353
(43) Veröffentlichungstag der Anmeldung: 14.03.2007
(73) Patentinhaber: Dr. Ing. h.c. F. Porsche AG, 70435 Stuttgart (DE)
(72) Erfinder: RUTSCHMANN, Erwin, 75233 Tiefenbronn (DE); WIEG, Thorsten, 75181 Pforzheim (DE)
(86) Internationale Anmeldenummer: PCT/EP2005/003992
(87) Internationale Veröffentlichungsnummer: WO 2006/000269

(56) Entgegenhaltungen:
- DE-A1- 10 053 096
- DE-C1- 19 837 099
- US-A- 2 974 652
- US-A- 4 440 117
- US-A- 4 825 825
- US-A- 5 572 968
- US-A- 6 142 129

## Beschreibung

Die Erfindung betrifft eine Brennkraftmaschine mit Druckumlaufschmierung nach dem Trockensumpfprinzip, insbesondere für einen Boxermotor z.B aus Dokument DE 10053096 und nach dem Oberbegriff des Patentanspruchs 1.

Bei den heutigen wassergekühlten 6 - Zylinder - Boxermotoren der Modellreihe 911 Carrera (Firma Dr. Ing. h.c. F. Porsche AG) ist im Ölführungsgehäuse bzw. in der Ölwanne ein am Ölwannendeckel befestigter Ölschottkasten vorgesehen, in dem der Ölsumpf für die Schmierölversorgung des Motors ausgebildet ist. Das von den Verbrauchern in die Ölwanne zurückgeführte Schmieröl wird zuerst außerhalb des den Ölabsaugraum bildenden Ölschottkastens zurückgeleitet, bevor es über im Ölschottkasten durch Klappen überwachte Öffnungen in den eigentlichen Ölabsaugraum übertritt.

Bei Motoren mit Trockensumpfschmierung wird das in die Ölwanne zurückfließende Öl von einer Absaugpumpe in einen gesonderten Öltank bzw. Ölvorratsbehälter gefördert z.B aus Dokument US 4 825 825. Von dort saugt die Druckölförderpumpe das Schmiermittel ab und drückt es über Filter und gff. Ölkühler zu den Schmierstellen. Der Öltank ist dabei in den meisten Fällen aussen am Motorgehäuse befestigt und verfügt über entsprechende Anschlüsse für die extern verlegten Öldruckleitungen.

Der Erfindung liegt die Aufgabe zugrunde, zur Steigerung der spezifischen Leistung einer Brennkraftmaschine ein reibungsarmes Triebwerk mit einer Trockensumpf - Druckumlaufschmierung insbesondere für den Hochdrehzahlbetrieb zu entwickeln, bei der die für die Druckumlaufschmierung der Brennkraftmaschine erforderlichen Komponenten auf platzsparende Art und Weise weitgehend im Motor integriert sind.

Diese Aufgabe wird erfindungsgemäß mit den Merkmalen des Patentanspruchs 1 gelöst.

Erfindungsgemäß wird vorgeschlagen, dass ein Teil der Ölrückführung in den Ölvorratsbehälter bzw. in den Nasssumpfraum über Ringräume erfolgt, die um die Zylinder herum ausgebildet sind.

Weitere Vorteile und vorteilhafte Ausgestaltungen der Erfindung ergeben sich aus den Unteransprüchen und der Beschreibung.

Insbesondere bei Zylinderkurbelgehäusen in open-deck- Bauweise, bei denen der Wassermantel nur im oberen Teil der Zylinder ausgebildet ist, verbleibt ein zum Kurbelgehäuseraum hin offener Ringraum, der bei entsprechender stirnseitiger Abdichtung als Teil der Ölrückführleitung in den Nasssumpf genutzt werden kann. Als Abdichtung des Ringraumes bietet sich dabei z.B. eine Brille aus Kunststoff an.

Wenn der (Nasssumpf-) Ölsammelraum unterhalb der für die Ölrückführung vorgesehenen Ringräume angeordnet bzw. im Kurbelgehäuse integriert ist, kann das Schmieröl von den Ringräumen direkt in den bzw. die Ölsammelräume übertreten. Damit kann weitgehend auf externe Ölleitungen verzichtet werden, so dass diese Maßnahme zu einer kompakten und preisgünstigen Umsetzung einer Brennkraftmaschine mit Trockensumpfschmierung beiträgt.

Aufgrund der bei einem Boxer- Motor liegend angeordneten Zylinder können die zur Schmierölrückführung dienenden Ringräume nach oben hin entlüftet und das Schmieröl entschäumt werden.

Ein Ausführungsbeispiel der Erfindung ist in der nachfolgenden Beschreibung und Zeichnung näher erläutert.

Es zeigen:
- Fig. 1: ein Trockensumpf- Ölkreislaufschema einer Brennkraftmaschine und
- Fig. 2: eine Prinzipdarstellung der Ölrückführung im Bereich der Zylinder

Figur 1 zeigt das nicht auf diese Ausführungsform eingeschränkte Prinzip eines Trockensumpf - Ölkreislaufschemas für einen 6-Zylinder- Boxermotor, dessen lediglich zur Beschreibung des Ölkreislaufs erforderlichen Bauteile nachfolgend anhand der Zeichnungen näher beschrieben sind. Der Motor weist zwei Kurbelgehäusehälften 2 und 4 auf, in denen jeweils eine Zylinderbankreihe 1 bis 3 und 4 bis 6 angeordnet ist. An die beiden Zylinderbankreihen schließt sich jeweils ein Zylinderkopf 6 und 8 an, in denen der zum Betätigen der Ein- und Auslassventile erforderliche Ventiltrieb angeordnet ist. Das Kurbelgehäuse 2, 4 weist unterhalb der Lagerung für die Kurbelwelle 10 einen (Trockensumpf-) Ölabsaugraum 12 auf, in dem das zur Schmierung der Lagerstellen vorgesehene Schmieröl aufgefangen wird. Dabei stellen im Motor integrierte Ölrücklaufbohrungen (nicht dargestellt) sicher, dass das Schmieröl zielgerichtet in den Ölabsaugraum 12 zurückführt wird.

Der Trockensumpf- Ölabsaugraum 12 wird durch einen Ölschottkasten 14 begrenzt, an dessen beiden Seitenwände 14a und 14b (Nasssumpf-) Sammelräume 16 und 18 angrenzen. Beide Sammelräume 16, 18 stehen über einen zwischen der unteren Wandung 14c des Ölschottkastens 14 und einem Ölwannendeckel 20 sich ausbildenden Zwischenraum 22 miteinander in Verbindung. Für die Trockensumpf-Druckumlaufschmierung ist eine Ölrückförderpumpe 24 vorgesehen, an deren Saugseite eine Ölabsaugleitung 26 angeschlossen ist, die in den Ölabsaugraum 12 führt. Am Ende der Ölabsaugleitung 26 ist ein Ölabsaugschnorchel 28 befestigt, der im Bereich der unteren Wandung 14c des Ölschottkastens 14 platziert ist. An der Druckseite der Ölrückförderpumpe 24 ist eine Leitung 30 angeschlossen, die als Abzweigleitung 30a bzw. 30b zu jeweils einem die Zylinder 1 bis 3 sowie 4 bis 6 umgebenden Ringraum 32 und 34 führt.

Die beiden Ringräume 32, 34 sind jeweils an ihrer dem Kurbelraum zugewandten Stirnseite durch eine Dichtung 36 (nur in der linken Kurbelgehäusehälfte 2 dargestellt), z.B. in Form einer Kunststoffbrille, abgedichtet. Wie aus Fig. 1 und 2 erkennbar, weisen die Ringräume 32, 34 an ihren unteren Mantelflächen Öffnungen 38 bzw. Durchbrüche auf, die jeweils mit den (Nasssumpf-) Sammelräumen 16, 18 in Verbindung stehen. Der mittlere Zylinder der beiden Zylinderbankreihen 1 bis 3 bzw. 4 bis 6 weist jeweils einen Entlüftungsstutzen 40, 42 auf, der auf der -bezogen auf die Einbaulage der Zylinderoberen Seite der Ringräume 32, 34 angeschlossen ist. Aufgrund dieser Form der Ölrückführung kann weitgehend auf extern verlegte Ölleitungen verzichtet werden; über die Ringräume 32, 34 kann das Schmieröl entschäumt und Luft- bzw. Gasanteile über die Entlüftungsstutzen 40, 42 nach außen abgeführt werden, so dass auf separate Öl/Luftabscheider verzichtet werden kann. Wie in Fig. 1 dargestellt, werden die Nasssumpf- Sammelräume 16, 18 und der Trockensumpf- Ölabsaugraum 12 über entsprechende Leitungen 54, 56 entlüftet. Im oberen Bereich der Zylinder sind ebenfalls Ringräume 55 ausgebildet, die zur Kühlung der Zylinder mit Kühlmittel durchströmt und durch einen umlaufenden Steg 57 von den Ringräumen 32, 34 getrennt sind.

In den beiden Zylinderköpfen 6, 8 der Brennkraftmaschine sind von den Nockenwellen angetriebene Absaugpumpen 44, 46 vorgesehen, die das von einer Hauptförderpumpe 48 in die Zylinderköpfe 6, 8 geförderte Schmieröl absaugen und es über Leitungen 50, 52 und die Ringräume 32, 34 ebenfalls in die (Nasssumpf-) Sammelräume 16, 18 zurückführen.

Die Hauptförderpumpe 48 wird über eine Zwischenwelle (nicht näher dargestellt) angetrieben, an deren Saugseite eine Ölabsaugleitung 58 angeschlossen ist, die in den Ölsammelraum 16 führt. Am Ende der Ölabsaugleitung 58 ist wiederum ein Ölabsaugschnorchel 60 befestigt, der in der Nähe des Ölwannendeckels 20 platziert ist. An die Druckseite der Hauptförderpumpe 48 sind im Kurbelgehäuse 2, 4 integrierte Ölzufuhrleitungen (nicht näher dargestellt) angeschlossen, die zu den Verbrauchern, wie z.B. Hauptlagerstellen der Kurbelwelle und der Nockenwelle, führen.

## Patentansprüche

1. Brennkraftmaschine mit Druckumlaufschmierung nach dem Trockensumpf - Prinzip, insbesondere für einen Boxermotor, mit einem Motorgehäuse, in dem im unteren Teil ein Ölabsaugraum (Trockensumpf) ausgebildet ist, aus dem das Schmieröl über eine mit einer Ölabsaugleitung versehene Ölrückförderpumpe zu einem Ölvorratsbehälter (Nasssumpf) gefördert wird, während das im Ölvorratsbehälter bzw. im Ölvorratsraum befindliche Schmieröl über eine Hauptförderpumpe zu den Verbrauchern geführt ist, **dadurch gekennzeichnet, dass** ein um die Zylinder angeordneter Ringraum (32, 34) als Teil der Ölrückführung zum Ölvorratsbehälter (16, 18) vorgesehen ist.

2. Brennkraftmaschine nach Anspruch 1, **dadurch gekennzeichnet, dass** die zum Kurbelraum offen ausgebildeten Ringräume (32, 34) durch eine Dichtung (36) abgeschlossen sind.

3. Brennkraftmaschine nach Anspruch 1 oder 2, **dadurch gekennzeichnet, dass** die Ringräume (32, 34) entlüftet sind.

4. Brennkraftmaschine nach einem der vorhergehenden Ansprüche, **dadurch gekennzeichnet, dass** der den Nasssumpf bildende Ölvorratsraum (16, 18) im Motorgehäuse der Brennkraftmaschine integriert ist.

5. Brennkraftmaschine nach Anspruch 4, **dadurch gekennzeichnet, dass** der (Nasssumpf-) Ölvorratsraum (16, 18) im Kurbelgehäuse (2, 4) integriert ist, dergestalt, dass dieser durch ein oder mehrere Schottwände (14a, 14b, 14c) vom Trockensumpfraum (12) abgetrennt ist.

6. Brennkraftmaschine nach einem der vorhergehenden Ansprüche, **dadurch gekennzeichnet, dass** das Kurbelgehäuse (2, 4) in sogenannter open- deck- Bauweise hergestellt ist.

## Claims

1. Internal combustion engine with lubrication by circulation of oil under pressure according to the dry sump principle, in particular for a Boxer engine, having an engine casing in which an oil extraction space (dry sump) is formed in the lower part, from which oil extraction space lubrication oil is fed to an oil reservoir container (wet sump) via an oil feed back, which is provided with an oil extraction line, while the lubrication oil which is located in the oil reservoir container or in the oil reservoir space is fed to the consumers via a main feed pump, **characterized in that** an annular space (32, 34) which is arranged around the cylinder is provided as part of the oil feed back to the oil reservoir container (16, 18).

2. Internal combustion engine according to Claim 1, **characterized in that** the annular spaces (32, 34) which are formed so as to be open towards the crank space are terminated by a seal (36).

3. Internal combustion engine according to Claim 1 or 2, **characterized in that** the annular spaces (32, 34) are vented.

4. Internal combustion engine according to one of the preceding claims, **characterized in that** the oil reservoir space (16, 18) which forms the wet sump is integrated into the engine casing of the internal combustion engine.

5. Internal combustion engine according to Claim 4, **characterized in that** the (wet sump) oil reservoir space (16, 18) is integrated into the crank casing (2, 4) in such a way that said (wet sump) oil reservoir space (16, 18) is separated from the dry sump space (12) via one or more bulk heads (14a, 14b, 14c).

6. Internal combustion engine according to one of the preceding claims, **characterized in that** the crank casing (2, 4) is manufactured using what is referred to as an open deck design.

## Revendications

1. Moteur à combustion interne à lubrification par circulation forcée selon le principe de la lubrification à carter sec, en particulier pour un moteur à cylindres horizontaux opposés, comprenant un boîtier de moteur, dans la partie inférieure duquel est réalisé un espace d'aspiration d'huile (carter sec), depuis lequel l'huile de lubrification est refoulée, par le biais d'une pompe de refoulement d'huile pourvue d'une conduite d'aspiration d'huile, jusque dans un réservoir d'huile (carter humide), tandis que l'huile de lubrification se trouvant dans le réservoir d'huile ou dans l'espace de réserve d'huile est conduite par le biais d'une pompe de refoulement principale jusqu'aux consommateurs, **caractérisé en ce qu'**un espace annulaire (32, 34) disposé autour des cylindres est prévu en tant que partie de la recirculation d'huile allant jusqu'au réservoir d'huile (16, 18).

2. Moteur à combustion interne selon la revendication 1, **caractérisé en ce que** les espaces annulaires (32, 34) réalisés de manière ouverte vers le carter de vilebrequin sont fermés par une garniture d'étanchéité (36).

3. Moteur à combustion interne selon la revendication 1 ou 2, **caractérisé en ce que** les espaces annulaires (32, 34) sont désaérés.

4. Moteur à combustion interne selon l'une quelconque des revendications précédentes, **caractérisé en ce que** l'espace de réserve d'huile (16, 18) formant le carter humide est intégré dans le boîtier de moteur du moteur à combustion interne.

5. Moteur à combustion interne selon la revendication 4, **caractérisé en ce que** l'espace de réserve d'huile (carter humide) (16, 18) est intégré dans le carter de vilebrequin (2, 4) de telle sorte que celui-ci soit séparé de l'espace de carter sec (12) par une ou plusieurs cloisons de séparation (14a, 14b, 14c).

6. Moteur à combustion interne selon l'une quelconque des revendications précédentes, **caractérisé en ce que** le carter de vilebrequin (2, 4) est fabriqué dans une construction dite à conduits d'eau ouverts vers le haut.
